# EUROPÄISCHE PATENTANMELDUNG

(11) **EP 0 257 571 A2**
(43) Veröffentlichungstag der Anmeldung: **02.03.1988**
(21) Anmeldenummer: 87112116.6
(22) Anmeldetag: 20.08.1987
(51) Int. Cl.: H01T 4/06, H05K 7/18

(54) **Baugruppe zum Sichern von elektrischen Leitungen in Verteilern von Telekommunikationsanlagen**

(30) Priorität: 25.08.1986 DE 3628804
(71) Anmelder: SIEMENS AKTIENGESELLSCHAFT, 80333 München (DE)
(72) Erfinder: Scholtholt,Hans,Ing.(grad.), D-8044 Lohhof (DE); Steiner,Ewald,Ing.(grad.), D-8137 Berg 3 (DE)

(57) **Zusammenfassung**

Die mit Überspannungsableitern (5) versehene Baugruppe (1) ist mit Kontaktflächen (8) ihrer Kontaktteile (3) an Steckkontakten (9) eines Schichtbausteines eines Verteilers in einer Fernsprechvermittlungseinrichtung anschaltbar. Aus dem Kontaktstück (3) sind freigestanzte Kontaktlappen (12) hochgebogen, die sich bis in die Nähe von Federfingern (11) eines Erdungsvielfaches (7) erstrecken. Das Kontaktteil (3) bildet an seinem der Kontaktfläche (8) abgewandten Ende eine Kontaktzone für ein Schmelzstück (6) auf dem der Überspannungsableiter (5) aufsitzt. Bei länger andauernder Überlastung kann das Schmelzstück (6) schmelzen, wodurch der Kontaktfinger (11) auf den Kontaktlappen (12) aufsetzt und das Kontaktstück (3) an Erde gelegt wird.

## Beschreibung

Die Erfindung bezieht sich auf eine Baugruppe zum Sichern von elektrischen Leitungen in Verteilern von Telekommunikations-, insbesondere Fernsprechanlagen, wobei die an einen Schichtbaustein des Verteilers anschaltbare flache Baugruppe mit aneinander gereihten Überspannungsableitern als Querglied gegen Erde bestückt ist.

Eine derartige Baugruppe ist z.B. durch die DE-PS 25 08 845 bekannt geworden. Danach ist die Baugruppe mit einem im Spritzguß hergestellten Trägerteil mit eingelassenen Kontaktstücken versehen, die entlang einer Längskante des Trägerteiles mit Kontaktflächen für Steckkontakte der Schichtbausteine versehen sind. Zum anderen Ende hin sind die Kontaktstücke mit in der Ebene des Trägerteiles liegenden Kontaktzonen für an den Überspannungsableitern anliegende Schmelzstücke versehen. Die Überspannungsableiter stehen mit ihrer Mittelachse senkrecht zum Trägerteil. Auf der den Kontaktflächen abgewandten Rückseite der Baugruppe ist ein im Querschnitt U-förmiges, aus Blech gebogenes Erdungsvielfach angeordnet, das mit Federfingern an den vom Trägerteil abgewandten Polen der Überspannungsableiter anliegt.

Die Kontaktstücke weisen einen U-förmig hochgebogenen Abschnitt auf, der in die Nähe der freien Enden der Federfinger ragt. Dieser Abschnitt liegt zwischen den Überspannungsableitern und den Kontaktflächen. Der Abstand zwischen den hochgebogenen Abschnitten und den Federfingern ist geringer als die Dicke der Schmelzstücke. Bei einer länger andauernden Überlastung schmelzen diese, so daß das Kontaktstück gegen Erde kurzgeschlossen wird.

Eine derartige U-förmige Biegung benötigt eine dem Schenkelabstand entsprechenden Raum. Zudem muß zu beiden Seiten der Schenkel eine hinreichende Anlagelänge für die Biegewerkzeuge vorgesehen werden. Die Höhe der Biegung kann nur mit einer eingeschränkten Genauigkeit eingehalten werden, da bei einer derartigen Vielfachbiegung mit einer beträchtlichen Rückfederung gerechnet werden muß, die in Abhängigkeit von der Materialdicke und den Materialeigenschaften schwankt. Dadurch verändert sich der Abstand zu den Federfingern des Erdungsvielfaches, so daß die genaue Abstimmung nicht mit völliger Sicherheit gewährleistet ist.

Der Erfindung liegt die Aufgabe zugrunde, die Herstellbarkeit und Funktionssicherheit der Baugruppe zu verbessern.

Diese Aufgabe wird durch die Erfindung gemäß Anspruch 1 gelöst. Der als einfacher Lappen hochgebogene Abschnitt weist nur noch eine Biegung auf, die mit einem einfachen Werkzeug hergestellt werden kann. Die Anlagefläche zu den Federfingern ist die freigestanzte Stirnseite des Kontaktlappens. Im flachen Zustand kann die Lage dieser Stirnseite hochgenau festgelegt werden. Beim anschließenden Biegen um eine einzige Biegekante kann auch der Abstand der Stirnseite des Kontaktlappen zur Basis des Kontaktstückes sehr genau eingehalten werden. Der streifenförmige Kontaktlappen kann weitgehend durch Umspritzen in das Trägerteil eingebettet werden, so daß seine Lage zuverlässig stabilisiert wird. Der Kontaktlappen kann sehr knapp neben dem Überspannungsableiter hochgebogen werden, was eine erhebliche Raumersparnis darstellt.

Vorteilhafte Weiterbildungen der Erfindung sind in den Ansprüchen 2 und 3 gekennzeichnet:

Durch die Weiterbildung nach Anspruch 2 können Länge und Breite des ungebogenen Kontaktstückes klein gehalten werden. Der Kontaktlappen kann auf der der Rückseite abgewandten Seite der Überspannungsableiter angeordnet sein. Das Erdungsvielfach weist mit seinen Erdungsfingern in diese Richtung, so daß es als U-förmiges Blechteil ausgebildet werden kann, das die Rückseite der Baugruppe umklammert.

Durch die Weiterbildung nach Anspruch 3 ergibt sich eine raumsparende Form der Kontaktstücke. Dadurch ist es möglich, die Baugruppe zusätzlich mit den Stromsicherungen zu versehen. Eine Baugruppe mit Stromsicherungen ist bereits in der DE-PS 32 12 013 beschrieben und dargestellt. Danach liegen die Biegeachsen für die Kontaktteile parallel zur Längsrichtung der Kontaktstücke, so daß diese im ungebogenen Zustand eine höhere Breite aufweisen. Nach der Erfindung können das Kontaktteil für die Stromsicherung und der Kontaktlappen einander eng benachbart sein, was eine besonders raumsparende Anordnung ergibt.

Im folgenden wird die Erfindung anhand eines in der Zeichnung dargestellten Ausführungsbeispieles näher erläutert:
Fig. 1 zeigt einen seitlichen Schnitt durch eine Baugruppe mit Stromsicherungen und Überspannungsableitern,
Fig. 2 eine Draufsicht auf die Baugruppe nach Fig. 1,
Fig. 3 eine Seitenansicht eines Kontaktteiles der Baugruppe nach Fig. 2.

Nach den Fig. 1 und 2 besteht eine Baugruppe 1 aus einem aus Spritzguß hergestellten Trägerteil 2, Kontaktstücken 3, Stromsicherungen 4, Überspannungsableitern 5, Schmelzstücken 6 und einem Erdungsvielfach 7.

Die Kontaktstücke 3 sind entlang einer Längskante des Trägerteiles 2 mit Kontaktflächen 8 für Steckkontakte 9 von Kontaktfedern 10 eines Schichtbausteines versehen, der in einem Schichtverteiler einer Fernsprechvermittlungsanlage angeordnet ist. Die Kontaktstücke 3 sind in dem Trägerteil durch Umspritzen eingelassen und erstrecken sich im wesentlichen senkrecht zur Reihenrichtung in der Ebene des Trägerteiles 2. Ein kurzes Kontaktstück 3 ist mit seinem senkrecht hochgebogenen freien Ende gabelförmig ausgebildet und umgreift einen Pol der Stromsicherung 4. Das längere der übereinander liegenden Kontaktstücke 3 erstreckt sich von den Kontaktflächen 8 aus bis zur Rückseite des Trägerteiles 2, wo es eine Kontaktzone für das Schmelzstück 6 bildet. Auf dieses ist der Überspannungsableiter 5 aufgesetzt, der mit seinem anderen Pol an einem Federfinger 11 des U-förmig aus Blech gebogenen Erdungsvielfaches 7 anliegt. Neben dem mit seiner Mittelachse senkrecht zum Trägerteil 2 stehenden Überspannungsableiter 5 ist aus dem längeren Kontaktteil 3 ein freigestanzter Kontaktlappen 12 hochgebogen, der mit seinem freien Ende bis in die Nähe des Federfingers 11 ragt und weitgehend vom Trägerteil 2 umhüllt ist. Die Biegekante liegt in der Längsrichtung der Baugruppe 1. Der Kontaktlappen 12 weist vor dem Hochbiegen in die Richtung der Kontaktflächen 8. Aus dem langen Kontaktstück 3 ist in unmittelbarer Nachbarschaft des Kontaktlappens 12 ein weiterer Lappen in Form eines Kontaktteiles 13 für den anderen Pol der Stromsicherung 4 in ähnlicher Weise wie der Kontaktlappen 12 herausgebogen. Damit stellt die Stromsicherung 4 die elektrische Verbindung zwischen den beiden Kontaktstücken 3 und damit zwischen den beiden Kontaktfedern 10 her.

Nach Fig. 3 ist das Kontaktteil 13 für die Stromsicherung 4 als flache Gabel ausgebildet, deren Materialebene sich in der Längsrichtung der Baugruppe erstreckt. Die plättchenartige Stromsicherung 4 ist zwischen zwei Seiten schenkeln des Kontaktteiles 13 eingeklemmt und kontaktiert.

## Patentansprüche

1. Baugruppe (1) zum Sichern von elektrischen Leitungen in Verteilern von Telekommunikations-, insbesondere Fernsprechanlagen, wobei die an einen Schichtbaustein des Verteilers anschaltbare Baugruppe (1) mit aneinandergereihten Überspannungsableitern (5) als Querglied gegen Erde bestückt ist, wobei die Baugruppe (1) mit einem im Spritzguß hergestellten Trägerteil (2) mit eingelassenen Kontaktstücken (3) versehen ist, die entlang einer Längskante des Trägerteiles (2) mit Kontaktflächen (8) für Steckkontakte (9) des Schichtbausteines versehen sind und die an ihrem anderen Ende mit in der Ebene des Trägerteiles (2) liegenden Kontaktzonen für die mit ihren Mittelachsen senkrecht zum Trägerteil stehenden Überspannungsableiter (5) bzw. für dazwischenliegende Schmelzstücke (6) aufweisen, wobei auf der den Kontaktflächen (8) abgewandten Rückseite der Baugruppe ein Erdungsvielfach (7) angeordnet ist, das mit Federfingern (11) an den vom Trägerteil (2) abgewandten Polen der Überspannungsableiter (5) anliegt und wobei die Kontaktstücke einen hochgebogenen Abschnitt aufweisen, der in die Nähe der Federfinger (11) ragt,
**dadurch gekennzeichnet,**
daß der hochgebogene Abschnitt als freigestanzter Kontaktlappen (12) ausgebildet ist, der mit seinem freien Ende zum Federfinger (11) ragt und der überwiegend vom Trägerteil (2) umhüllt ist.

2. Baugruppe nach Anspruch 1,
**dadurch gekennzeichnet,**
daß der schmale Kontaktlappen (12) entlang einer Längskante des Kontaktstückes (3) aus diesem heraus gestanzt ist und daß sein freies Ende vor dem Hochbiegen in Richtung der Kontaktflächen (8) weist.

3. Baugruppe nach Anspruch 2,
**dadurch gekennzeichnet,**
daß die Baugruppe (1) mit Stromsicherungen (4) als Längsglied versehen ist, daß jeweils ein Pol der Stromsicherungen (4) mit dem die Kontaktzone aufweisenden Kontaktstück (3) mittels eines Kontaktteiles (13) kontaktiert ist, daß in gleicher Weise wie der Kontaktlappen (12) aus dem Kontaktstück (3) freigestanzt und um eine quer zum Kontaktstück liegende Achse hochgebogen ist, daß der Kontaktlappen (12) und daß Kontaktteil (3) unmittelbar nebeneinander und in gleicher Richtung aus dem Kontaktstück (3) herausgestanzt sind und daß das Kontaktteil (13) als flaches gabelartiges Blechteil ausgebildet ist, das die plättchenartigen Stromsicherungen (4) umgreift.
